# EUROPÄISCHE PATENTSCHRIFT

(11) **EP 0 329 056 B1**
(45) Veröffentlichungstag und Bekanntmachung des Hinweises auf die Patenterteilung: **29.07.1992**
(21) Anmeldenummer: 89102453.1
(22) Anmeldetag: 13.02.1989
(51) Int. Cl.: B65B 9/02, B65B 35/30

(54) **Verfahren und Vorrichtung zum Zuführen von Streifen zu einer Verpackungsmaschine**
Method and device for feeding strips to a packaging machine
Procédé et dispositif pour alimenter des bandelettes à une machine d'emballage

(30) Priorität: 18.02.1988 DE 3805093
(43) Veröffentlichungstag der Anmeldung: 23.08.1989
(73) Patentinhaber: PVT Piepenbrock Verpackungstechnik GmbH, 49084 Osnabrück (DE)
(72) Erfinder: Müller, Roland, D-7537 Remchingen-Nöttingen (DE); Gries, Manfred, D-7505 Ettlingen (DE); Klein, Roland, D-7531 Eisingen (DE)
(74) Vertreter: Lehmann, Klaus, Dipl.-Ing.

(56) Entgegenhaltungen:
- DE-A- 1 920 863

## Beschreibung

Die Erfindung betrifft ein Verfahren und eine Vorrichtung zum Zuführen von Streifen zu einer Verpackungsmaschine, insbesondere einer Siegelmaschine, an der die Streifen einzeln verpackt, insbesondere in Folie eingesiegelt werden.

Die Streifen können aus verschiedenen Materialien bestehen, beispielsweise aus Papier, Pappe oder Kunststoff, so daß sie nicht vollkommen starr sind sondern eine gewisse Flexibilität aufweisen und entsprechende Schwierigkeiten bei der Handhabung bieten. Die Streifen können mit unterschiedlichen Materialien beschichtet sein, z.B. mit einem einzigen oder mit mehreren verschiedenen Reagenzmaterialien. Insbesondere handelt es sich um Diagnose-Teststreifen.

Bisher wurden solche Teststreifen überwiegend in größerer Zahl in Sammelpackungen, z.B. Gläsern oder Metallröhrchen, untergebracht und für den Gebrauch einzeln daraus entnommen. Hierbei sind jedoch die Teststreifen nicht über eine längere Zeitdauer einwandfrei hygienisch sauberzuhalten. Man hat daher bereits die Teststreifen einzeln mit Hilfe einer entsprechenden Maschine in Folie eingepackt, insbesondere zwischen zwei Folienzuschnitten eingesiegelt. Diese Folien bestehen im allgemeinen aus einer Metallschicht (Aluminium), die auf der Außenseite beschichtet und bedruckt sein kann und die auf der Innenseite, mindestens über einen Teil der Fläche, die später den Versiegelungsbereich bildet, mit Polyäthylen oder einem heißsiegelfähigen Lack beschichtet ist. Die einzelnen Streifen sind in einer solchen Verpackung gegen Einwirkungen von außen geschützt, lange Zeit lagerfähig und benutzerfreundlich, wobei der Preis der Streifen nicht oder kaum höher ist als derjenige der in den Sammelpackungen enthaltenen Streifen. Das Herausnehmen der Streifen wird durch geeignete Aufreißhilfen erleichtert.

Für die Herstellung solcher einzelner Streifenpackungen sind geeignete Verpackungsmaschinen, insbesondere Siegelmaschinen, bekannt. Diesen werden einerseits die einzelnen Streifen und andererseits zwei Folienbahnen zugeführt, zwischen denen die Streifen eingesiegelt werden, wobei die versiegelte Folie dann in die einzelnen Folienpackungen zerschnitten wird. Die Leistung solcher Verpackungsmaschinen war bisher dadurch beschränkt, daß die Zuführung der einzelnen Streifen zu der Verpackungsmaschine nur mit einer begrenzten Geschwindigkeit bzw. mit einer begrenzten Streifenanzahl pro Zeiteinheit möglich war. Die Streifen wurden hierbei einbahnig quer zur Laufrichtung zugeführt, wobei die Leistung etwa auf 300 Streifen pro Minute begrenzt war, wenn die Streifen der Verpackungsmaschine einwandfrei ausgerichtet zur Bildung ordnungsgemäßer Einzelpackungen zugeführt werden sollten.

Aus dem Dokument DE-A-1 920 863 ist eine Vorrichtung zur Verpackung von Loseblattlagen bekannt.

Der Erfindung liegt die Aufgabe zugrunde, ein Verfahren und eine Vorrichtung zu schaffen, mit dem bzw. der es möglich ist, gleichzeitig eine große Anzahl von Streifen mit hoher Taktfrequenz einer Verpackungsmaschine genau zuzuführen, um dadurch eine hohe Verpackungsleistung bei guter Genauigkeit zu erreichen. Wenn beispielsweise die Verpackungsmaschine mit einer Taktfrequenz von 60/min. arbeitet und wenn für jeden Takt gleichzeitig 25 Streifen zugeführt werden können, würde sich eine Verpackungsleistung von 1.500/min. ergeben.

Die erfindungsgemäße Lösung dieser Aufgabe ergibt sich aus den Patentansprüchen.

Prinzipiell ist also das erfindungsgemäße Verfahren bzw. die erfindungsgemäße Vorrichtung so gestaltet, daß für jeden einzelnen der Verpackungsmaschine zuzuführenden Streifen eine Zwangsführung beginnend beim Schneiden der Streifen aus einem kartenförmigen Material bis zum Einlauf und Ergreifen der einzelnen Streifen in der Verpackungsmaschine gewährleistet ist, wobei eine große Anzahl von Streifen gleichzeitig parallel nebeneinander geschnitten und mit hoher Taktfrequenz der Verpackungsmaschine zugeführt werden kann.

Einzelheiten und Vorteile der Erfindung ergeben sich aus der folgenden Beschreibung eines Ausführungsbeispiels an Hand der Zeichnung.
Fig. 1 ist eine schematische Seitenansicht der erfindungsgemäßen Vorrichtung in Verbindung mit einer Verpackungsmaschine für die Streifen;
Fig. 2 ist eine schematische Draufsicht zu Fig.1;
Fig. 3 veranschaulicht schematisch in perspektivischer Darstellung wesentliche Teile der erfindungsgemäßen Vorrichtung und deren Arbeitsweise;
Fig. 4 ist ein Arbeitsablauf-Diagramm;
Fig. 5 ist ein schematischer lotrechter Schnitt durch die Schneidvorrichtung und ein darunter angeordnetes Verschiebemagazin;
Fig. 6 ist eine abgebrochene Draufsicht auf das Verschiebemagazin;
Fig. 7 ist ein schematischer Längsschnitt eines Schwenkmagazins sowie der zur Verpackungsmaschine führenden Führungsbahnen;
Fig. 7a zeigt im Längsschnitt eine Einzelheit von Fig. 7 in vergrößertem Maßstab;
Fig.8 ist ein schematischer Querschnitt nach der Linie VIII-VIII in Fig.7.

Zunächst wird an Hand der Fig. 1 und 2 die Gesamtanordnung einer Verpackungsmaschine für einzelne Streifen beschrieben. Die einzelnen Streifen sind in Fig. 1 und 2 nicht dargestellt. Zur Herstellung der Streifen wird ein geeignetes Ausgangsmaterial in Form einzelner Karten K einem Kartenmagazin 11 zugeführt, in dem die Karten K lotrecht stehend einen Stapel bilden. An dem Kartenmagazin 11 ist seitlich eine Füllstandskontrolle 13 sowie gfs. ein Schalter zum Stillsitzen der Verpackungsmaschine bei ausbleibendem Kartennachschub vorgesehen. Aus dem Kartenmagazin 11 gelangen einzelne Karten K mit Hilfe eines Einschiebers 18 in lotrechte Stellung über die Schneidwalzen 17 einer Schneidvorrichtung 19. In der Schneidvorrichtung 19 werden aus den Karten K einzelne Streifen hergestellt, die mit Hilfe einer allgemein mit 14 bezeichneten Übergabevorrichtung, die später im einzelnen beschrieben wird, der Einlaufseite der Verpackungsmaschine zugeführt werden. Hierbei laufen die einzelnen Streifen unter einer Kontrollvorrichtung 12 hindurch in den Bereich zweier Siegelwalzen 25. Den beiden Siegelwalzen 25 wird jeweils eine Verpackungsfolie von einer Folienrolle 10 zugeführt, wobei die Folie an einer Kontrolleinrichtung 21 vorbei zu den Siegelwalzen 25 läuft. An den Kontrolleinrichtungen 21 ist jeweils ein Klebetisch 22 angeordnet, auf dem der Anfang einer neuen Folienrolle 10 mit dem Ende der verbrauchten Folie verbunden wird. Die der unteren Siegelwalze 25 zulaufende Folie läuft außerdem über ein Druckwerk 24, an dem sie mit einem für die einzelnen Streifenpackungen gewünschten Aufdruck versehen wird.

Zwischen den Siegelwalzen 25 werden die einzelnen zugeführten Streifen zwischen den beiden von oben und unten zugeführten Folien eingesiegelt. Das so hergestellte Produkt gelangt anschließend zu einer Abzugseinrichtung 26, durch die es zunächst in Längsstreifen zerschnitten wird, die anschließend durch einen Querschneider 27 in einzelne Produktstreifen 28 zerschnitten werden. In diesen Produktstreifen 28 ist also jeweils ein aus den Karten K geschnittener Materialstreifen zwischen zwei Folienabschnitten eingesiegelt. Sofern die Produktstreifen 28 nicht brauchbar sind, gelangen sie über eine Ausschußrutsche 29 aus der Maschine heraus. Die ordnungsgemäß eingesiegelten Produktstreifen 28 laufen über eine Übergabestation 31 zu einer Kartonierstation 32, in der mehrere Produktstreifen 28 gemeinsam in einen Karton eingepackt werden.

Die Schneidvorrichtung 19 ist in Fig. 5 mit mehr Einzelheiten veranschaulicht. Die Schneidwalzen 17 haben Schneidmesser, die kammartig ineinandergreifen und zwischen sich jeweils eine zugeführte Karte K ergreifen und in einzelne Streifen S zerschneiden. Statt dem Kartenmagazin 11 einzelne Karten K zuzuführen, könnte vor dem Kartenmagazin 11 auch eine nicht dargestellte Materialrolle angeordnet sein, die in einem zusätzlichen Schneidwerk zunächst in einzelne Karten K geschnitten werden könnte. Beim Zerschneiden der einzelnen Karten K in die einzelnen Streifen S zwischen den Schneidwalzen 17 ergibt sich wegen der kammartigen Ausbildung der Schneidwalzen eine Tendenz, daß sich die einzelnen gebildeten Streifen S abwechselnd nach der einen Seite und nach der anderen Seite der Zuführebene der Karten K aufspreizen. Damit diese sich spreizenden Streifen nicht zwischen den Schneidwalzen 17 hängenbleiben, sind zwischen den kammartig angeordneten umlaufenden Schneidzähnen der Schneidwalzen 17 jeweils Abstreifer 36 angeordnet, durch welche die sich bildenden Streifen S lotrecht nach unten geführt werden. Im dem Zwickel unterhalb des Auslaufs der beiden Schneidwalzen 17 ist ein Spreizkeil angeordnet, der die sich bildenden Streifen S nach außen gegen die Abstreifer 36 führt, so daß die Streifen S in dem Zwischenraum zwischen dem Spreizkeil 37 und den beiden Abstreifern 36 in zwei parallelen Bahnen nach unten geführt werden. Dort werden die Streifen S von elastischen Transportwalzen 38 weiter nach unten geführt und am unteren Ende des Spreizkeils 37 soweit gegeneinander aufgespreizt, daß die Streifen S anschließend in ein Verschiebemagazin 41 eintreten. Dabei werden die Streifen S an ihren hinteren Enden solange in der Schneidvorrichtung 19 bzw. zwischen den Schneidwalzen 17 oder den Transport walzen 38 geführt, bis die vorderen, vorauslaufenden Enden der Streifen S sicher in das Verschiebemagazin 41 eingetreten sind, so daß vom Beginn der Streifenbildung an den Schneidwalzen 17 an eine zwangsweise Führung für die Streifen S gegeben ist.

Fig. 3 veranschaulicht perspektivisch den Schneidvorgang der Karten K mittels der Schneidwalzen 17, wobei ersichtlich ist, daß die sich bildenden Streifen S sich seitlich von der Ebene der Karten K wegspreizen.Zwei nebeneinanderliegende Streifen sind also nach entgegengesetzten Richtungen abgespreizt.

Das Verschiebemagazin 41 hat einzelne lotrechte Aufnahmefächer 43, von denen jeweils eines je einem Streifen S zugeordnet ist. Wegen der gespreizten Anordnung der Streifen S sind in dem Verschiebemagazin 41 zwei parallel zueinanderliegende Reihen von Aufnahmefächern 43 vorgesehen, die zueinander jeweils um den Abstand zwischen zwei benachbarten Streifen S versetzt sind. Dadurch ergibt sich die in Fig. 3 und in Fig. 6 veranschaulichte Anordnung der Aufnahmefächer 43. Die Aufnahmefächer 43 erstrecken sich jeweils in Richtung der Bewegungsbahnen der durch den Schneidvorgang gegeneinander gespreizten Streifen S, die durch die beschriebene Schneidvorrichtung 19 in eine im wesentlichen lotrecht nach unten gerichtete Bahn geführt werden. Das Verschiebemagazin 41 bzw. dessen Aufnahmefächer 43 haben eine lotrechte Länge, die mindestens der Länge des längsten aufzunehmenden Streifens S entspricht. Wie insbesondere Fig. 5 und Fig. 6 zeigen, sind die Aufnahmefächer 43 an ihren oberen, den ankommenden Streifen S zugekehrten Enden mit Abschrägungen 45 versehen, die insgesamt etwa trichterartig ausgebildet sind, um den Eintritt der Streifen S zu erleichtern.

Wie insbesondere die Fig. 3 und 6 zeigen, besteht das Verschiebemagazin 41 aus zwei parallel zueinander angeordneten Teilen 41a und 41b, von denen jedes mit einer Reihe von Aufnahmefächern 43 zur Aufnahme je einer Reihe der aus einer Karte K geschnittenen Streifen S bestimmt ist. Beide Teile 41a und 41b des Verschiebemagazins 41 haben also die gleiche Anzahl von Aufnahmefächern 43, die jeweils der halben Anzahl der aus einer Karte K zu schneidenden Streifen S entspricht. Die Trennebene zwischen den beiden Teilmagazinen 41a und 41b liegt in der Schnittebene der Schneidwalzen 17. Aus dieser, in Fig. 3 mit Position d bezeichneten Stellung sind die beiden Teilmagazine 41a und 41b in Richtung der Schnittebene um eine Magazinlänge gegeneinander quer verschiebbar, wie es durch die Pfeile P1 und P2 in Fig. 3 veranschaulicht ist. Für diese Verschiebung sind die Teilmagazine 41a und 41b in einer Verschiebestation 47 frei verschiebbar gelagert. Während der Querverschiebung längs der Pfeile P1 und P2 führen die Teilmagazine 41a und 41b gleichzeitig eine Längsverschiebung in Richtung des Pfeils P3 aus, und außerdem sind die Teilmagazine 41a und 41b am Ende dieser Verschiebebewegung zusätzlich noch derart senkrecht zu der Schnittebene der Schneidwalzen 17, die der Ebene der Karten K entspricht, derart bewegbar, daß die Aufnahmefächer 43 der beiden Teilmagazine 41a und 41b auf eine gerade Linie nebeneinander zu liegen kommen, wie es in Fig. 3 in Position c veranschaulicht ist.

Wie die Fig. 1 und 3 zeigen, ist an beiden Enden der Verschiebestation 47 unterhalb des Verschiebemagazins 41 ein weiteres Magazin 51 zur Aufnahme der Streifen S angeordnet, das aus der Position b in eine Position a um 90° entsprechend dem Pfeil P5 verschwenkt werden kann und das demgemäß im folgenden als Schwenkmagazin 51 bezeichnet wird. Dieses Schwenkmagazin 51 ist mit einzelnen Übergabefächern 53 versehen, die den Aufnahmefächern 43 des Verschiebemagazins 41 bzw. dessen beiden Teilen 41a und 41b zugeordnet sind. Die Aufnahmefächer 43 des Verschiebemagazins 41 sind unten offen, jedoch mittels insbesondere hydraulisch bewegbarer Abdeckleisten (nicht dargestellt) verschlossen. In der Position b bilden die Übergabefächer 53 des Schwenkmagazins 51 somit jeweils praktisch eine untere Verlängerung der in einer Ebene nebeneinander angeordneten Aufnahmefächer 43 des Verschiebemagazins 41. Wenn sich die Teile 41a und 41b des Verschiebemagazins 41 in der Position c lotrecht über dem Schwenkmagazin 51 in der Position b befinden, können somit die Streifen S aus den Aufnahmefächern 43 in die Übergabefächer 53 nach unten fallen bzw. überführt werden. Dabei ist die Anzahl der Übergabefächer 53 des Schwenkmagazins 51 gleich der Anzahl der aus einer Karte K zu schneidenden Streifen S und damit doppelt so groß wie die Anzahl der Aufnahmefächer 43 eines Teils 41a oder 41b des Verschiebemagazins 41.

Ähnlich wie die abgeschrägten Einlaufenden 45 der Aufnahmefächer 43 sind auch die Einlaufenden der Übergabefächer 53 trichterförmig abgeschrägt. Diese Abschrägung 55 der Übergabefächer 53 ist in der Fig. 7a dargestellt.

Der quer zur Längsrichtung der Streifen S gesehene Querschnitt der Aufnahmefächer 43 und der übergabefächer 53 ist so gestaltet, daß die einzelnen Streifen S darin jeweils unter Reibungseingriff beweglich gehalten sind, der sich z.B. auch dadurch ergibt, daß die einzelnen Streifen S schräg oder verkantet in den Fächern 43 oder 53 stehen. Auch bei lotrecht stehenden Aufnahmefächern 43 bzw. Übergabefächern 53 fallen die Streifen S also nicht unbedingt frei oder von selbst nach unten, sondern sie werden durch besondere Mittel aus diesen Fächern entfernt, so daß auch in diesem Bereich der Vorrichtung die Zwangsführung der Streifen S aufrechterhalten ist. Vor dem Entfernen der Streifen S aus den Aufnahmefächern 43 werden deren untere Abdeckleisten wegbewegt.

Um ein gruppenweises Ausstoßen oder Ausschieben der Streifen S aus den Aufnahmefächern 43 der beiden Teilmagazine 41a und 41b zu ermöglichen, haben diese Aufnahmefächer 43 auf beiden Seiten offene Schlitze 49 (Fig. 3 und 6), die über die Höhe der Teilmagazine 41a und 41b durchgehen. In diese Schlitze 49 können nicht dargestellte Ausstoßorgane eingreifen, die sich längs der Schlitze 49 und damit längs der Aufnahmefächer 43 bewegen können. Diese nicht dargestellten Ausstoßorgane können seitlich der Teilmagazine 41a und 41b unterhalb der Schneidvorrichtung 19 angeordnet sein und beispielsweise aus drehbar gelagerten Ausstoßfingern bestehen, die von oben nach unten durch die Schlitze 49 und die Aufnahmefächer 43 laufen, um die darin enthaltenen Streifen S nach unten in die Übergabefächer 53 auszustoßen.

Wie Fig. 3 und 6 zeigt, sind in der Position d die Schlitze 49 für die Ausstoßorgane sowohl an den aufeinander zu weisenden Seiten der beiden Teilmagazine 41a und 41b als auch auf den entgegengesetzten Seiten angeordnet. Nach Verschiebung der Teilmagazine 41a und 41b in die Position c , in der die Aufnahmefächer 43 auf einer geraden Linie nebeneinander angeordnet sind, liegen dann die Schlitze 49 ebenfalls auf beiden Seiten der beiden Teilmagazine 41a und 41b nebeneinander. In entsprechender Weise können dann auch die in die Schlitze 49 eingreifenden Ausstoßorgane auf entgegengesetzten Seiten der Teilmagazine 41a und 41b oder nur auf einer Seite angeordnet werden.

Wie Fig. 3 ferner zeigt, haben die Übergabefächer 53 des Schwenkmagazins 51 entsprechende seitlich offene Schlitze 59, die in der waagerechten Stellung des Schwenkmagazins 51 gemäß Position a (Fig. 7, 7a) an der Unterseite des Schwenkmagazins 51 liegen. In diese Schlitze 59 und damit in die Übergabefächer 53 greifen von unten gruppenweise angeordnete Ausstoßschieber 61 ein, die sich gemeinsam in Richtung des Pfeils P7 bewegen, um die Streifen S gruppenweise aus dem Schwenkmagazin 51 zu entfernen.

Unmittelbar unterhalb des in der Position a befindlichen, waagerecht liegenden Schwenkmagazins 51 befindet sich ein Führungstisch 67 mit einzelnen, parallel zueinander angeordneten Führungsbahnen 68, die durch mehrere Führungsflächen 69 gebildet sind (Fig. 3). Die Führungsflächen 69 sind zu den Übergabefächern 53 des in waagerechter Stellung gemäß Position a befindlichen Schwenkmagazins 51 ausgerichtet, so daß die Führungsflächen 69 jeder Führungsbahn 68 jeweils einen Streifen S aus den Übergabefächern 53 des Schwenkmagazins 51 übernehmen können. Die Führungsflächen 69 sind am Boden mit einem durch den Führungstisch 67 hindurchgehenden Schlitz 71 versehen. Durch die Schlitze 71 ragen von unten her die Ausstoßschieber 61 nach oben, die gleichzeitig weiter nach oben in die offenen Schlitze 59 und in die Übergabefächer 53 des Schwenkmagazins 51 hineinragen, um so bei Bewegung der Ausstoßschieber 61 in Richtung des Pfeils P7 die einzelnen Streifen S aus den Übergabefächern 53 gruppenweise auf die Führungsbahnen 68 zu überführen. Hierdurch wird die Zwangsführung für die Streifen S auch bei der Übergabe von dem Schwenkmagazin 51 an die Führungsbahnen 68 aufrechterhalten.

Die Fig. 7 und 7a veranschaulichen diesen Übergabevorgang von der Seite her gesehen in weiteren Einzelheiten. Dabei ist zunächst zu erkennen, daß das Schwenkmagazin 51 an der Einlaufseite für die Streifen S, die gleichzeitig auch das Austrittsende für die Streifen S darstellt, die trichterförmige Abschrägung 55 aufweist, die in Fig. 3 nicht gezeigt ist. Fig. 8 zeigt die Führungsbahnen 68 des Führungstischs 67 im Querschnitt. Die Führungsbahnen 68 sind an der Oberseite durch entsprechende Teilflächen der Führungsflächen 69 teilweise abgedeckt, um ein Entweichen der Streifen S nach oben zu verhindern. Andererseits ist für den Durchtritt der Ausstoßschieber 61 (in Fig. 8 nicht dargestellt) der Schlitz 71 der Führungsbahnen 68 nach oben zwischen den Führungsflächen 69 hindurch verlängert. Um den Eintritt der einzelnen Streifen S in die Führungsbahnen 68 hinein zu ermöglichen, haben die Führungsflächen 69 an ihrer Oberseite eine Aufnahmeöffnung 73 (Fig. 7a), an der also die obere Abdeckung der Führungsbahnen 68 unterbrochen ist. Durch diese Aufnahmeöffnung 73 können die Streifen S in die Führungsbahnen 68 eintreten. Wie Fig. 7a zeigt, ist das von dem waagerecht liegenden Schwenkmagazin 51 entfernt liegende Ende der Aufnahmeöffnung 73 mit einer nach unten und innen weisenden Abschrägung 74 versehen, um den Eintritt und die Führung des Streifens S in die Führungsbahn 68 hinein zu erleichtern. Zusätzlich ist gemäß Fig. 7a zwischen dem Austrittsende des Schwenkmagazins 51 und der Abschrägung 74 der Führungsbahn 68 eine obere Abdeckung 75 über der Aufnahmeöffnung 73 vorgesehen, wobei die Abdeckung 75 ebenfalls mit einer unteren abgeschrägten Führungsfläche 77 versehen ist, die an ihrem gemäß Fig.7a rechten äußeren Ende etwa eine Verlängerung des Übergabefachs 53 des Schwenkmagazins 51 bildet und von dort nach unten zu der Abschrägung 74 der Führungsbahn 68 hin geneigt ist. Diese Anordnung bildet also praktisch eine Weiche an der Übergangsstelle für die Streifen S zwischen dem Schwenkmagazin 51 und den Führungsbahnen 68. Durch den Ausstoßschieber 61 wird jeweils ein Streifen S aus dem Schwenkmagazin 51 in die Führungsbahn 68 überführt, wie es in Fig. 7a veranschaulicht ist.

Fig. 7 zeigt, daß sich an das Ende der Führungsbahnen 68 die Verpackungsmaschine mit ihren Siegelwalzen 25 anschließt. Zwischen den Siegelwalzen 25 werden also die einzelnen, von den Ausstoßschiebern 61 vorgeschobenen Streifen gruppenweise erfaßt und zwischen den den Siegelwalzen 25 zugeführten Folienbahnen 10 eingesiegelt.

Fig. 7 und Fig. 7a veranschaulichen außerdem, daß die Ausstoßschieber 61 auf einer hin und her sowie auf und ab beweglichen Hubförderschiene 63 angeordnet sind und von dieser nach oben durch die Schlitze 71 des Führungstischs 67 ragen. Die Hubförderschiene 63 ist unterhalb des Führungstischs 67 mit den Führungsbahnen 68 angeordnet, und sie arbeitet mit dem Arbeitstakt der Verpackungsmaschine. Für jeden Verpackungsvorgang bzw. Siegelvorgang zwischen den Siegelwalzen 25 wird also durch die Hubförderschiene 61 jeweils eine Gruppe von parallel nebeneinander liegenden Streifen S zugeführt.

Wie Fig. 3 zeigt, ist die Anzahl der Führungsbahnen 68 gleich der Hälfte der Zahl der aus einer Karte K geschnittenen Streifen S und gleich der Hälfte der Zahl der Übergabefächer 53 in dem Schwenkmagazin 51, weil jeweils nur jedem zweiten Übergabefach 53 eine Führungsbahn 68 zugeordnet ist. Die Anzahl der Führungsbahnen 68 ist also gleich der Anzahl der Aufnahmefächer 43 eines der beiden Teilmagazine 41a und 41b des Verschiebemagazins 41. Der gegenseitige Abstand der Führungsbahnen 68 quer zur Vorschubrichtung der Streifen S ist durch die Breite der fertig verpackten Streifen 28 bestimmt. Durch die beschriebene Anordnung lassen sich in dem Schwenkmagazin 51 jedoch doppelt so viel Streifen S nebeneinander unterbringen wie gleichzeitig von der Verpackungsmaschine nebeneinander verarbeitet werden können.

Wenn gemäß Fig. 3 der Abstand zwischen benachbarten Führungsbahnen 68 gleich 2a ist, welcher Abstand gleichzeitig der Breite der fertig verpackten Produktstreifen 28 entspricht, dann ist der Abstand zwischen zwei benachbarten Übergabefächern 53 in dem Schwenkmagazin 51 gleich a. Um auch die Streifen S aus denjenigen Übergabefächern 53 ausstoßen zu können, die gemäß Fig. 3 nicht von den Ausstoßschiebern 61 bedient werden, ist daher das Schwenkmagazin 51 in Richtung des Pfeiles P8 um den Abstand a quer zu den Führungsbahnen 68 verschiebbar angeordnet.

Die Fig. 1 und 3 zeigen schließlich, daß unter der Schneidvorrichtung 19 mit den Schneidwalzen 17 in der Verschiebestation 47 zwei gleichartige Verschiebemagazine 41 mit einem Längsabstand in Richtung des Pfeiles P3 voneinander angeordnet sind. Wenn sich gemäß Fig. 3 das erste Verschiebemagazin 41 in der Mittelstellung in der Verschiebestation 47 befindet, liegt gleichzeitig das andere Verschiebemagazin 41′ am hinteren Ende der Verschiebestation 47 an der Position e. Der Abstand zwischen den beiden Verschiebemagazinen 41 und 41′ ist unveränderlich. Wenn sich also das zweite Verschiebemagazin 41′ in der Mittelstellung gemäß Position d befindet, dann befindet sich zur gleichen Zeit das erste Verschiebemagazin 41 in der Position c. Die beiden Verschiebemagazine 41 und 41′ sind also wechselweise nach dem einen oder dem anderen Ende der Verschiebestation 47 hin gleichzeitig miteinander verschiebbar.Auch das zweite Verschiebemagazin 41′ hat zwei Teilmagazine 41a′ und 41b′, die in gleicher Weise arbeiten wie die Teilmagazine 41a und 41b.

Entsprechend den beiden Verschiebemagazinen 41 und 41′ ist unter jedem Ende der Verschiebestation 47 jeweils ein Schwenkmagazin 51 angeordnet, also in der Position b das erste Schwenkmagazin 51 und in der Position f am anderen Ende der Verschiebestation 47 ein zweites Schwenkmagazin 51′, das aus der Position f um 90° in die Position g verschwenkbar ist. Die Position g entspricht der Position a des ersten Schwenkmagazins 51. Nach dem Entleeren der Schwenkmagazine 51 und 51′ in den Positionen a und g sind die Schwenkmagazine 51 und 51′ wieder in die lotrechten Positionen b und f zurückschwenkbar, um aus den Verschiebemagazinen 41 und 41′ neue Streifen S aufnehmen zu können.

Wie aus Fig. 3 ersichtlich ist, erstrecken sich demgemäß die Führungsbahnen 68 unter den beiden Schwenkmagazinen 41 und 41′ hindurch vom hinteren Ende der Verschiebestation 47 (Position f) über das vordere Ende der Verschiebestation 47 (Position b) hinaus bis zu der Verpackungsmaschine hin.

Die Betriebsweise der beschriebenen Vorrichtung soll nunmehr beispielsweise an Hand des Ablaufdiagramms der Fig. 4 noch näher erläutert werden.

Es sei angenommen, daß aus einer Materialkarte K 50 Streifen 1 bis 50 gleicher Breite geschnitten werden, wobei an den beiden Enden der Karte K jeweils schmale Randstreifen als Abfall anfallen. Infolge des Schneidvorgangs spreizen sich die Streifen, wie oben erläutert, so daß sich zwei parallel nebeneinander liegende Gruppen von jeweils 25 Streifen ergeben, die zur Veranschaulichung mit den in Fig. 4 angegebenen Zahlen gekennzeichnet werden. Die eine Reihe der Streifen mit den Nummern 1, 26, 2, 27, ... gelangt in den einen Teil 41a des Verschiebemagazins 41, und die andere Reihe von Streifen mit den Nummern 38, 14, 39, 15, ... gelangt in den anderen Teil 41b des Verschiebemagazins 41 (Position d).

Mit den beiden Magazinteilen 41a und 41b werden die beiden Reihen von Streifen in Längsrichtung der Magazinteile 41a und 41b auseinandergezogen (Position c₁), wobei der gegenseitige Abstand der einzelnen Streifen unverändert bleibt. Aus der Position c₁ werden durch Verschiebung der Teilmagazine 41a und 41b gegeneinander senkrecht zu der Schnittebene die beiden Reihen von Streifen auf eine Linie nebeneinander liegend gebracht (Position c). Aus dieser Position fallen die einzelnen Streifen aus den Teilmagazinen 41a und 41b heraus nach unten bzw. werden sie aus diesen Magazinen nach unten durch Ausstoßorgane herausgestoßen und gelangen in das darunter angeordnete Schwenkmagazin 51 (Postion b). Das Schwenkmagazin 51 verschwenkt nunmehr um 90° in die Position a, was sich in dem Ablaufdiagramm gemäß Fig. 4 nicht durch eine Änderung der Darstellung äußert. Bis hierher bleibt der gegenseitige Abstand der Streifen unverändert.

In der Position a wird nunmehr eine erste Gruppe von Streifen 1 bis 25 durch die Ausstoßschieber 61 in die Führungsbahnen 68 überführt, und zwar wird jeder zweite Streifen aus dem Schwenkmagazin 51 in die Führungsbahn 68 eingestoßen, so daß die Streifen 26 bis 50 noch in dem Schwenkmagazin 51 verbleiben. Da die ausgestoßenen Streifen 1 bis 25 einen gegenseitigen Abstand von 2a haben, haben auch die in dem Schwenkmagazin 51 verbleibenden Streifen 26 bis 50 gegenseitig den gleichen Abstand 2a. Sie sind jedoch gegenüber den ausgestoßenen Streifen 1 bis 25 um den Abstand a seitlich versetzt. Demgemäß wird nunmehr das Schwenkmagazin um diesen Abstand a in die Position a₁ quer zur Ausstoßrichtung der Streifen verschoben, worauf die nächste Gruppe von Ausstoßschiebern 61 des Führungstischs 67 die zweite Gruppe von Streifen 26 bis 50 in die Führungsbahnen 68 ausstößt. Es gelangen also nacheinander zwei Gruppen von Streifen 1 bis 25 und 26 bis 50 in die Führungsbahnen 68 und aus diesen zu den Siegelwalzen 25 der Verpackungsmaschine. Das leere Schwenkmagazin 51 wird dann um den Abstand a aus der Position a₁ in die Position a zurückverschoben und um 90° in die Position b nach oben geschwenkt. Hierauf kann das Schwenkmagazin 51 erneut mit einer Reihe von 50 Streifen gefüllt werden, die aus der Position c kommen.

Die gleichzeitig aus einer Karte geschnittenen 50 Streifen gelangen also in zwei Gruppen von je 25 Streifen nacheinander in die Führungsbahnen 68 und zu den Siegelwalzen 25 der Verpackungsmaschine. Wenn die Maschine mit einem Arbeitstakt von 60/min arbeitet, müssen demnach durch die Hubförderschiene 63 mit den Ausstoßschiebern 61 60x25, also 1.500 Streifen/min der Verpackungsmaschine zugeführt werden. Dies entspricht einer Schneidleistung der Schneidvorrichtung 19 von 30 Karten/min zu je 50 Streifen. Hierdurch ist der Arbeitstakt der Verschiebemagazine 41 und 41′ sowie der Schwenkmagazine 51 und 51′ bestimmt. Das Schneiden der Karte K in die einzelnen Streifen S sowie die Weiterleitung der Streifen bis in die Führungsbahnen 68 kann nicht mit dem gleich hohen Arbeitstakt wie an der Verpackungsmaschine erfolgen, weil einmal das Aufspreizen der Streifen S beim Schneiden nicht mit dieser hohen Geschwindigkeit möglich ist und weil andererseits auch bei zu hoher Fördergeschwindigkeit die einzelnen Streifen sich zu stark elektrostatisch aufladen können. Hierdurch würden zusätzliche Maßnahmen zur elektrischen Entladung der Streifen erforderlich. Fig. 5 zeigt eine zu diesem Zweck vorgesehene Entladungselektrode 39 an der Schneidvorrichtung 19.

Das Verschiebemagazin 41 und das Schwenkmagazin 51 können also mit einem Arbeitstakt von 30/min bei jeweils einfacher Anordnung dieser Magazine arbeiten. Da jedoch für die Hin- und Herbewegung der Magazine, für das Einführen der Streifen in die Magazine und für das Ausstoßen der Streifen aus den Magazinen ein gewisser Zeitbedarf erforderlich ist, ist es zweckmäßig, jeweils zwei Verschiebemagazine 41 und 41′ sowie zwei Schwenkmagazine 51 und 51′ vorzusehen und parallel zueinander arbeiten zu lassen, wodurch deren Arbeitsfrequenz vermindert werden kann, wobei aber trotzdem die erwünschte hohe Leistung erbracht wird.

In den Magazinen befinden sich somit immer einige Gruppen von Streifen in Reserve. Es ist nur erforderlich, die Ausstoßschieber 61 für die beiden Positionen a und g synchron derart laufen zu lassen, daß z.B. durch die Ausstoßschieber 61 an der Position g nur jedes zweite Feld zwischen hintereinander folgenden Ausstoßschiebern 61 belegt wird, so daß das dort freibleibende Feld anschließend in der Position a noch mit Streifen belegt werden kann.

Bei einem bevorzugten Ausführungsbeispiel beträgt die Breite der einzelnen Streifen S=5mm. Der Abstand zwischen benachbarten Aufnahmefächern 43 im Verschiebemagazin 41 sowie der Abstand zwischen benachbarten Übergabefächern 53 im Schwenkmagazin 51 beträgt dann a = 10mm. Der Abstand zwischen benachbarten Führungsbahnen 68 beträgt hiernach 2a = 20mm. In der Verpackungsmaschine werden demnach also fertig verpackten Streifen 28 mit einer Packungsbreite von 2a = 20mm hergestellt. Das Verhältnis zwischen Breite des Materialstreifens S und Breite der fertigen Siegelpackung 28 beträgt somit 1 : 4. Bei diesen Angaben handelt es sich nur um ein bevorzugtes Ausführungsbeispiel.

Zusammenfassen läßt sich feststellen, daß die Vereinzelung der einzelnen Streifen S schon in der Schneidvorrichtung 19 während des Schneidvorgangs durch Aufspreizen der einzelnen Streifen S an der Karte K beginnt. Während des Schneidens und unmittelbar danach sind die Streifen S in einer geometrisch genau definierten Lage festgehalten. Die Streifen treten bereits in das Verschiebemagazin 41 ein und werden dort geführt, bevor die Streifen am hinteren Ende fertiggeschnitten sind bzw. bevor sie die Transportwalzen 38 der Schneidvorrichtung 19 verlassen. In den Verschiebemagazinen 41, 41′ und in den Schwenkmagazinen 51, 51′ sind die Streifen ständig gehalten und zwangsgeführt, so daß sie in geometrisch genauer Anordnung in die Führungsbahnen 68 gelangen. Hier wird die Zwangsführung durch die Ausstoßschieber 61 übernommen, die sich taktweise bewegen und die die Streifen S taktweise in Gruppen der Verpackungsmaschine zuführen.

Bei dem dargestellten Ausführungsbeispiel besteht die Übergabevorrichtung 14 aus mindestens je einem Verschiebemagazin 41 und einem davon getrennt angeordneten und getrennt steuerbaren Schwenkmagazin 51. Damit ist es möglich, die Bewegungsbahn der etwa lotrecht aus der Schneidvorrichtung 19 austretenden, einzelnen Streifen S mit Hilfe des Schwenkmagazins 51 um etwa 90° in die waagerechte Richtung der Führungsbahnen 68 umzulenken. Wenn die Schneidebene der Schneidvorrichtung 19 nicht senkrecht zu den Führungsbahnen 68 steht, müßte der Schwenkwinkel der Schwenkmagazine 51 entsprechend verändert werden. Vorstellbar ist jedoch auch eine technische Lösung, bei der das Verschiebemagazin 41 mit dem Schwenkmagazin 51 ein einheitliches Bauteil bildet, so daß also das Verschiebemagazin 41 selbst um den erforderlichen Schwenkwinkel verschwenkbar wäre. Dabei müßte das Verschiebemagazin 41 noch nicht einmal in Richtung der Förderbahnen 68 in Richtung des Pfeils P3 verschiebbar sein, sondern die Schwenkbewegung des Magazins könnte unmittelbar in einer Stellung unterhalb der Schneidvorrichtung 19 erfolgen.

Zum anderen könnte bei entsprechender Zuordnung der Schneidebene der Schneidvorrichtung 19 zu der Ebene des Führungstischs 67 mit den Führungsbahnen 68 auf eine Verschwenkbewegung verzichtet werden, wenn also die Schneidebene praktisch parallel zur Ebene der Führungsbahnen 68 liegen oder gar mit dieser zusammenfallen würde.

In diesen zuletzt genannten Fällen könnte die Konstruktion der Vorrichtung vereinfacht werden, wobei u.U. eine Leistungsminderung in Kauf genommen werden müßte. Wesentlich ist jedoch immer, daß für die einzelnen geschnittenen Streifen S vom Augenblick des Schneidens bis zur Übergabe an die Verpackungsmaschine eine geometrisch genau definierte Zwangsführung gegeben ist.

## Patentansprüche

1. Verfahren zum Zuführen von Streifen zu einer Verpackungsmaschine, insbesondere einer Siegelmaschine, an der die Streifen einzeln verpackt, insbesondere in Folie eingesiegelt werden, wobei folgende Verfahrensschritte durchgeführt werden;
- zunächst werden aus einem kartenförmigen Material (K) gleichzeitig mehrere einzelne, parallel zueinander liegende Streifen (S) geschnitten,
- die Streifen (S) werden unmittelbar im Anschluß an den Schneidvorgang lotrecht stehend in einer Übergabevorrichtung (14) aufgenommen,
- die Übergabevorrichtung wird anschließend derart verschwenkt, daß die einzelnen Streifen (S) waagerecht nebeneinander liegen,
- die Streifen (S) werden sodann unter Zwangsführung gruppenweise auf Führungsbahnen (68) übergeben,
- von diesen Führungsbahmen (68) aus werden schließlich die nebeneinander liegenden Streifen (S) einer Gruppe jeweils gleichzeitig unter Aufrechterhaltung der Zwangsführung bis zum Ergreifen durch die Verarbeitungsorgane, insbes. bis zum Einschieben zwischen die Siegelwalzen (25) der Verpackungsmaschine weitergeführt.

2. Verfahren nach Anspruch 1, **dadurch gekennzeichnet,** daß die vorderen Enden der geschnittenen Streifen (S) bereits während des Schneidvorgangs in der Übergabevorrichtung (14) aufgenommen werden, während die hinteren Enden der Streifen (S) noch nicht voneinander getrennt oder zumindest noch zwangsweise in der Schneidvorrichtung (19) geführt sind.

3. Vorrichtung zum Zuführen von Streifen zu einer Verpackungsmachine, insbesondere einer Siegelmaschine, an der die Streifen einzeln verpackt, insbesondere in Folie eingesiegelt werden, wobei die Vorrichtung folgende Merkmale aufweist;
- eine Schneidvorrichtung (19) zum Zerschneiden eines kartenförmigen Materials (K) in einzelne, parallel zueinander liegende Streifen,
- eine unter der Schneidvorrichtung (19) angeordnete Übergabevorrichtung (14, 41, 51) mit einzelnen, lotrecht stehenden Fächern (43, 53), von denen jeweils eines einem geschnittenen Streifen (S) zugeordnet ist,
- mindestens ein Teil (51) der Übergabevorrichtung (14, 41, 51) ist um 90° derart verschwenkbar gelagert , daß nach dem Verschwenken die Fächer (53) waagerecht liegen,
- eine Ausstoßeinrichtung (61) zum gruppenweisen Ausstoßen der einzelnen Streifen (S) aus den waagerecht liegenden Fächern (53) der Übergabevorrichtung (14, 41, 51),
- an das Austrittsende der einzelnen Fächer (53) schließen sich Führungsbahnen (68) für die einzelnen Streifen (S) an und,
- am Ende der Führungsbahnen (68) ist die Verpackungsmaschine zum Ergreifen und Verpacken der einzelnen Streifen (S) angeordnet.

4. Vorrichtung nach Anspruch 3, **dadurch gekennzeichnet,** daß die Übergabevorrichtung (14, 41, 51) ein erstes Magazin (Verschiebemagazin 41) mit einzelnen lotrechten Aufnahmefächern (43) sowie ein darunter angeordnetes, um 90° hin und her schwenkbares zweites Magazin (Schwenkmagazin 51) aufweist, das mit einzelnen Übergabefächern (53) versehen ist, die den Aufnahmefächern (43) des Verschiebemagazins (41) zugeordnet sind.

5. Vorrichtung nach Anspruch 3 oder 4, **dadurch gekennzeichnet,**
- daß die Schneidvorrichtung (19) zwei kammartig ineinander greifende Schneidwalzen (17) mit dazwischen liegenden lotrechten Abstreifern (36) aufweist,
- daß unter der Eingriffsstelle der Schneidwalzen (17) ein Spreizkeil (37) für die geschnittenen Streifen (S) vorgesehen ist,
- und daß gegebenenfalls im Bereich des Spreizkeils (37) Transportwalzen (38) für den Transport der geschnittenen Streifen (S) vorgesehen sind (Fig. 5).

6. Vorrichtung nach einem der Ansprüche 3 bis 5, **dadurch gekennzeichnet,** daß die Streifeneintrittsseite der Übergabevorrichtung (14, 41, 51) bzw. deren erstes Magazin (Verschiebemagazin 41) unmittelbar unter der Schneidvorrichtung (19) mit einem geringen Abstand gegenüber den Schneidwalzen (17) oder den Transportwalzen (38) angeordnet ist, der kürzer ist als die Länge der zu schneidenden und zu verarbeitenden einzelnen Streifen (S) (Fig. 5).

7. Vorrichtung nach Anspruch 4 und 5, **dadurch gekennzeichnet,**
- daß das Verschiebemagazin (41) aus zwei parallel hintereinander angeordneten Teilmagazinen (41a, 41b) besteht, die jeweils eine Anzahl von Aufnahmefächern (43) aufweisen, die halb so groß ist wie die Zahl der gleichzeitig aus einem Materialstück (K) zu schneidenden Streifen (S), wobei die Trennebene zwischen den beiden Teilmagazinen (41a, 41b) in der Schnittebene liegt,
- und daß die Aufnahmefächer (43) der Teilmagazine (41a, 41b) sich jeweils etwa in Richtung der Bewegungsbahn der durch den Schneidvorgang gegeneinander gespreizten Streifen (S) erstrecken, wobei einander benachbarte Aufnahmefächer (43) der beiden Teilmagazine (41a, 41b) in Richtung der Schnittebene jeweils um den Abstand zwischen zwei benachbarten Streifen (S) zueinander versetzt sind (Fig. 3, 6).

8. Vorrichtung nach Anspruch 7, **dadurch gekennzeichnet,** daß die beiden Teilmagazine (41a, 41b) aus der Stellung parallel hintereinander in Richtung der Schnittebene um eine Magazinlänge gegeneinander längsverschiebbar und senkrecht zur Schnittebene derart bewegbar sind, daß die Aufnahmefächer (43) der beiden Teilmagazine (41a, 41b) auf eine gerade Linie nebeneinander zu liegen kommen (Fig. 3).

9. Vorrichtung nach einem der Ansprüche 4 bis 8, **dadurch gekennzeichnet,**
- daß die Aufnahmefächer (43) des Verschiebemagazins (41) unten zu öffnen und die Übergabefächer (53) des Schwenkmagazins (51) oben offen sind,
- und daß die Übergabefächer (53) des Schwenkmagazins (51) eine untere Verlängerung der in einer geraden Linie nebeneinander angeordneten Aufnahmefächer (43) des Verschiebemagazins (41) bilden.

10. Vorrichtung nach einem der Ansprüche 7 bis 9, **dadurch gekennzeichnet,** daß die Anzahl der Übergabefächer (53) des Schwenkmagazins (51) gleich der Anzahl der aus einem Materialstück (K) zu schneidenden Streifen (S) und damit doppelt so groß ist wie die Anzahl der Aufnahmefächer (43) eines der beiden Teile (41a, 41b) des Verschiebemagazins (41).

11. Vorrichtung nach einem der vorhergehenden Ansprüche, **dadurch** **gekennzeichnet,** daß die Einlaufenden der Aufnahmefächer (43) des Verschiebemagazins (41) und/oder die Einlaufenden der Übergabefächer (53) des Schwenkmagazins (51) mit einer trichterförmigen Abschrägung (45, 55) versehen sind.

12. Vorrichtung nach einem der vorhergehenden Ansprüche, **dadurch** **gekennzeichnet,** daß der Querschnitt der Aufnahmefächer (43) und der Übergabefächer (53) so gestaltet ist, daß die einzelnen Streifen (S) darin unter Reibungseingriff beweglich gehalten sind.

13. Vorrichtung nach einem der vorhergehenden Ansprüche, **dadurch** **gekennzeichnet,** daß die Aufnahmefächer (43) des Verschiebemagazins (41) seitlich offene Schlitze (49) für den gruppenweisen Eingriff von Ausstoßorganen aufweisen.

14. Vorrichtung nach Anspruch 13, **dadurch gekennzeichnet,** daß die Schlitze (49) für die Ausstoßorgane an beiden Seiten der beiden Teilmagazine (41a, 41b) angeordnet sind, so daß nach Verschiebung der Teilmagazine (41a, 41b) und Anordnung der Aufnahmefächer (43) auf einer geraden Linie nebeneinander die Schlitze (49) der beiden Teilmagazine (41a, 41b) ebenfalls nebeneinander liegen.

15. Vorrichtung nach einem der vorhergehenden Ansprüche, **dadurch** **gekennzeichnet,** daß die Übergabefächer (53) des Schwenkmagazins (51) an der bei waagerecheter Stellung unteren Seite offene Schlitze (59) für den gruppenweisen Eingriff von Ausstoßschiebern (61) aufweisen.

16. Vorrichtung nach Anspruch 15, **dadurch gekennzeichnet,**
- daß die Führungsbahnen (68) durch einen Führungstisch (67) mit auf diesem parallel nebeneinander angeordneten Führungsflächen (69) für die einzelnen Streifen (S) gebildet sind,
- daß die Führungsbahnen (68) bei waagerechter Stellung des Schwenkmagazins (51) zu dessen Übergabefächern (53) ausgerichtet sind,
- und daß die Führungsbahnen (68) am Boden einen Schlitz (71) aufweisen, durch den von unten her die Ausstoßschieber (61) eingreifen, die gleichzeitig nach oben in die unten offenen Schlitze (59) der Übergabefächer (53) zum gruppenweisen Überführen der einzelnen Streifen (S) aus den Übergabefächern (53) auf die Führungsbahnen (68) hineinragen.

17. Vorrichtung nach Anspruch 16, **dadurch gekennzeichnet,** daß an der Übergabestelle für die Streifen (S) zwischen dem waagerecht liegenden Schwenkmagazin (51) und den Führungsbahnen (68) die Führungsflächen (69) an der Oberseite keilförmig nach innen abgeschrägte Aufnahmeöffnungen (73) für die Streifen (S) mit einer oberen Abdeckung (75) mit einer Führungsfläche (77) nach Art einer Weiche aufweisen (Fig. 7, 7a).

18. Vorrichtung nach einem der vorhergehenden Ansprüche, **dadurch** **gekennzeichnet,** daß die Ausstoßschieber (61) von einer hin und her sowie auf und ab beweglichen Hubförderschiene (63) nach oben ragen, die unter den Führungsbahnen (68) für die Streifen (S) angeordnet ist und die im Takt der Verpackungsmaschine arbeitet.

19. Vorrichtung nach einem der vorhergehenden Ansprüche, **dadurch** **gekennzeichnet,** daß die Anzahl der Führungsbahnen (68) gleich der Hälfte der Zahl der aus einem Materialstück (K) zu schneidenden Streifen (S) und gleich der Hälfte der Zahl der Übergabefächer (53) in dem Schwenkmagazin (51) und somit gleich der Anzahl der Aufnahmefächer (43) eines Teils (41a, 41b) des Verschiebemagazins (41) ist.

20. Vorrichtung nach Anspruch 19, **dadurch gekennzeichnet,** daß das Schwenkmagazin (51) um einen Betrag (a) quer zur Förderrichtung der Führungsbahnen (68) verschiebbar ist, der gleich der Hälfte des der Breite der verpackten Streifen (S) entsprechenden Abstands (2a) zwischen zwei Führungsbahnen (68) ist.

21. Vorrichtung nach einem der vorhergehenden Ansprüche, **dadurch** **gekennzeichnet,**
- daß unter der Schneidvorrichtung (19) in einer Verschiebestation (47) zwei gleichartige Verschiebemagazine (41, 41′) mit Abstand voneinander angeordnet sind, die von der Mitte der Verschiebestation (47) aus wechselweise nach dem einen oder dem anderen Ende der Verschiebestation (47) hin gleichzeitig miteinander verschiebbar sind,
- daß jeweils am Ende des Verschiebeweges ein Schwenkmagazin (51, 51′) angeordnet ist, das mit je einem der Verschiebemagazine (41, 41′) zusammenarbeitet,
- und daß sich die Führungsbahnen (68) für die einzelnen Streifen (S) unter den Schwenkmagazinen (51, 51′) hindurch in Richtung der Verschiebung der beiden Verschiebegmagazine (41, 41′) zur Verpackungsmaschine hin erstrecken.

22. Vorrichtung nach Anspruch 9, **dadurch gekennzeichnet,** daß an der Unterseite des Verschiebemagazins (41) eine bewegliche Absperrleiste zum Verschließen und Freigeben der unteren Enden der Aufnahmefächer (43) angeordnet ist.

## Claims

1. Procedure for feeding strips to a packaging machine, particularly to a sealing machine, for packing the strips individually and particularly for sealing them in foil, with the following steps being performed:
- Several individual paralleled strips (S) are simultaneously cut out of a card-shaped material (K).
- Immediately after the cutting process, the strips (S) are fed in a perpendicular position to a transfer device (14).
- The transfer device is then swivelled in a way that positions the individual strips (S) horizontally adjacent to each other.
- The strips (S) are then fed in groups under restricted guidance to guide tracks (68).
- From these guide tracks (68) the parallel strips (S) of a group are finally fed on under restriction and simultaneously until they are taken by the processing elements, particularly until they are inserted between the sealing rollers (25) of the packaging machine.

2. Procedure according to Claim 1, **characterized in that** the front edges of the cut strips (S) are fed to the transfer device (14) during the cutting process while the rear edges of the strips (S) are not yet separated from each other or are at least still being transported under restricted guidance by the cutting device (19).

3. Device for feeding strips to a packaging machine, particularly to a sealing machine, which packs the strips individually and particularly seals them in foil, with the device having the following **characteristics:**
- A cutting device (19) for cutting a card-shaped material (K) into individual, parallel strips.
- A transfer device (14, 41, 51) positioned below the cutting device (19) with individual, perpendicular transport pockets (43, 53), each of which receives a cut strip (S).
- At least one part (51) of the transfer device (14, 41, 51) can be swivelled by 90° in a way that the pockets (53) are positioned horizontally after the swivelling process.
- An ejector device (61) for ejecting the strips (S) in groups out of the horizontal pockets (53) of the transfer device (14, 41, 51).
- The outlet ends of the individual pockets (53) are succeeded by guide tracks (68) for the individual strips (S).
- The packaging machine is positioned at the end of the guide tracks (68) to receive and pack the individual strips (S).

4. Device according to Claim 3, **characterized in that** the transfer device (14, 41, 51) comprises a primary magazine (shift magazine 41) with individual, perpendicular transport pockets (43) and below that an additional magazine that can be swivelled sideways by 90° (swivel magazine 51) with individual transfer pockets (53) that are complementary to the transport pockets (43) of the shift magazine (41).

5. Device according to Claim 3 or 4 with the following **characteristics:**
- The cutting device (19) comprises two combed cutting rollers (17) with intermediate, perpendicular strippers (36);
- the contact point of the cutting rollers (17) comprises an expanding wedge (37) for the cut strips (S);
- if required, the area of the expanding wedge (37) comprises feed rollers (38) for the feeding of the cut strips (S) (see figure 5).

6. Device according to Claim 3, 4, or 5, **characterized in that** the strip insertion side of the transfer device (14, 41, 51) or its primary magazine (shift magazine 41) is positioned immediately below the cutting device (19) with a lower offset in regard to the cutting rollers (17) or the feed rollers (38) that is shorter than the individual strips (S) that are to be cut or processed (see figure 5).

7. Device according to Claims 4 and 5 with the following **characteristics:**
- The shift magazine (41) consists of two partial magazines (41a, 41b) that are arranged in parallel behind each other, both being equipped with transport pockets (43) whose number is half the number of the strips (S) to be simultaneously cut out of the card-shaped material (K) and with the parting plane between the two partial magazines (41a, 41b) being in the cutting plane.
- All the transport pockets (43) of the partial magazines (41a, 41b) extend approximately in the direction of the movement of the strips (S) that are spread against each other by the cutting process, and adjacent transport pockets (43) of the partial magazines (41a, 41b) are offset against each other in the direction of the cutting plane by the distance between two adjacent strips (S) (see figures 3 and 6).

8. Device according to Claim 7, **characterized in that** the two partial magazines (41a, 41b) can be moved from the parallel, successive position in the direction of the cutting plane by the length of a magazine and can be shifted perpendicularly to the cutting plane in a way that the transport pockets (43) of the two partial magazines (41a, 41b) are positioned adjacently on a straight line (see figure 3).

9. Device according to any one of Claims 4 to 8 with the following **characteristics:**
- The transport pockets (43) of the shift magazine (41) can be opened at the bottom, and the transfer pockets (53) of the swivel magazine (51) can be opened at the top.
- The transfer pockets (53) of the swivel magazine (51) form a lower extension of the transport pockets (43) of the shift magazine (41) which are positioned adjacent to each other in a straight line.

10. Device according to any one of Claims 7 to 9, **characterized in that** the number of transfer pockets (53) of the swivel magazine (51) is equivalent to the number of strips (S) to be cut out of a card-shaped material (K) and therefore twice the number of transport pockets (43) of one of the two partial magazines (41a, 41b) of the shift magazine (41).

11. Device according to any one of the preceding Claims, **characterized in that** the insertion ends of the transport pockets (43) of the shift magazine (41) and/or the insertion ends of the transfer pockets (53) of the swivel magazine (51) are provided with a funnel-shaped chamfer (45, 55).

12. Device according to any one of the preceding Claims, **characterized in that** the cross section of the transport pockets (43) and of the transfer pockets (53) is designed in a way that the individual strips (S) in the pockets are kept movable under friction.

13. Device according to any one of the preceding Claims, **characterized in that** the transport pockets (43) of the shift magazine (41) are provided with opens slots (49) at their sides for the engagement of ejector elements in groups.

14. Device according to Claim 13, **characterized in that** the slots (49) for the ejector elements are positioned at both sides of the two partial magazines (41a, 41b) so that after the shifting of the partial magazines (41a, 41b) and after the arrangement of the transport pockets (43) in a straight line the slots (49) of the two partial magazines (41a, 41b) will be adjacent, too.

15. Device according to any one of the preceding Claims, **characterized in that** the transfer pockets (53) of the swivel magazine (51) at the side that is at the bottom in the horizontal position are provided with open slots (59) for the engagement of ejector elements (61) in groups.

16. Device according to Claim 15 with the following **characteristics:**
- The guide tracks (68) are provided by means of a guide table (67) with parallel, adjacent guide surfaces (69) on it for the individual strips (S).
- For the horizontal position of the swivel magazine (51), the guide tracks (68) are aligned with the magazine's transfer pockets (53).
- The bottom of the guide tracks (68) is provided with a slot (71) through which the ejector sliders (61) engage from below while simultaneously projecting upwardly into the open slots (59) at the bottom of the transfer pockets (53), so that the strips (S) can be transferred in groups from the transfer pockets (53) to the guide tracks (68).

17. Device according to Claim 16, **characterized in that** the transfer point for the strips (S) between the horizontally positioned swivel magazine (51) and the guide tracks (68) the guide surfaces (69) have at their upper side wedge-shaped pockets (73) chamfered towards the inside for the strips (S) with an upper cover (75) with a guide surface (77) similar to a distributing device (see figures 7 and 7a).

18. Device according to any one of the preceding Claims, **characterized in that** the ejecor sliders (61) project upwardly from an elevating conveyor rail (63) that can be moved sideways as well as up and down, is situated below the guide tracks (68) for the strips (S) and operates in the same cycle as the packaging machine.

19. Device according to any one of the preceding Claims, **characterized in that** the number of guide tracks is equivalent to half the number of strips (S) to be cut out of a card-shaped material (K) and equivalent to the number of transfer pockets (53) of the swivel magazine (51) and therefore equivalent to the number of transport pockets (43) of a part (41a, 41b) of the shift magazine (41).

20. Device according to Claim 19, **characterized in that** the swivel magazine (51) can be moved by a distance (a) at right angles to the direction of feed of the guide tracks (68), the distance (a) being equivalent to half the distance (2a) between two guide tracks (68) which corresponds to the width of the packed strips (S).

21. Device according to any one of the preceding Claims with the following **characteristics**:
- Below the cutting device (19), two shift magazines (41, 41′) of the same kind are arranged in a shift station (47) with an offset between each other, the shift magazines being movable simultaneously from the center of the shift station (47) alternately towards one of the ends of the shift station (47).
- A swivel magazine (51, 51′) that cooperates with the corresponding shift magazine (41, 41′) is provided at each end of the shifting path.
- The guide tracks (68) for the individual strips (S) extend below the swivel magazines (51, 51′) in the direction of shifting of the two shift magazines (41, 41′) to the packaging machine.

22. Device according to Claim 9, **characterized in that** the bottom side of the shift magazine (41) contains a movable locking rail for locking and releasing the lower ends of the transport pockets (43).

## Revendications

1. Procédé pour amener des bandes à une machine d'emballage, notamment une machine à sceller dans laquelle les bandes sont emballées séparément, notamment scellées dans un film, les opérations suivantes étant exécutées :
- plusieurs bandes (S) individuelles, posées en parallèle, sont d'abord découpées simultanément à partir d'un matériau en forme de carte (K),
- les bandes (S) sont immédiatement prises en charge après l'opération de coupe en position perpendiculaire, debout, par un dispositif de transfert (14),
- le dispositif de transfert est ensuite basculé de manière à ce que les bandes individuelles (S) soient couchées horizontalement l'une à côté de l'autre,
- les bandes (S) sont ensuite transférées par un guidage forcé en groupe à des bandes de guidage (68),
- à partir de ces bandes de guidage (68), les bandes (S) couchées l'une à côté de l'autre d'un groupe sont simultanément transférées par le maintien du guidage forcé jusqu'à ce qu'elles soient saisies par les éléments de transformation, notamment jusqu'à ce qu'elles soient insérées entre les rouleaux de scellement (25) de la machine d'emballage.

2. Procédé selon la revendication 1, **caractérisé en ce que** les extrémités avant des bandes coupées (S) sont saisies pendant l'opération de coupe par le dispositif de transfert (14) alors que les extrémités arrière des bandes (S) ne sont pas encore séparées l'une de l'autre, ou sont -du moins- encore guidées par le guidage forcé dans le dispositif de coupe (19).

3. Dispositif pour amener des bandes à une machine d'emballage, notamment une machine à sceller dans laquelle les bandes emballées individuellement sont, notamment, scellées dans un film, le dispositif présentant les **caractéristiques** suivantes :
- un dispositif de coupe (19) pour couper un matériau (K) en forme de carte, en bandes individuelles posées en parallèle,
- un dispositif de transfert (14, 41, 51) disposé sous le dispositif de coupe (19) avec des compartiments individuels dont chacun est associé à une bande (S) coupée,
- au moins une partie (51) au dispositif de transfert (14, 41, 51) est logée de manière à pivoter de 90° et à ce qu'après le pivotement les compartiments (53) sont couchés horizontalement,
- un dispositif d'éjection (61) pour éjecter par groupe les bandes individuelles (S) à partir des compartiments (53) couchés horizontalement du dispositif de transfert (14, 41, 51),
- à l'extrémité de sortie des différents compartiments (53) suivent des bandes de guidage (68) pour les bandes individuelles (S), et
- à l'extrémité des bandes de guidage (68) la machine d'emballage est prévue pour saisir et emballer les bandes individuelles (S).

4. Dispositif selon la revendication 3, **caractérisé en ce que** le dispositif de transfert (14, 41, 51) présente un premier magasin (magasin mobile 41) avec des compartiments (43) de réception individuels, perpendiculaires, ainsi qu'un deuxième magasin (magasin de pivotement 51) disposé au-dessous et pivotant de 90° en aller/retour, qui est pourvu de différents compartiments de transfert (53) qui sont associés aux compartiments de réception (43) du magasin mobile (41).

5. Dispositif selon les revendications 3 ou 4, **caractérisé en ce que** :
- le dispositif de coupe (19) présente deux rouleaux tranchants (17) s'engageant réciproquement à la manière d'un peigne avec des séparateurs (36) intermédiaires perpendiculaires,
- un coin d'écartement (37) étant prévu sous le point de contact des rouleaux tranchants (17) pour les bandes (S) coupées, et
- le cas échéant, au niveau du coin d'écartement (37) des rouleaux de transport (38) sont prévus pour le transport des bandes (S) coupées (fig. 5).

6. Dispositif selon l'une des revendications 3 à 5, caractérisé en ce que le côté d'entrée des bandes du dispositif de transfert (14, 41, 51) ou le premier magasin de celui-ci (magasin mobile 41) est disposé immédiatement au-dessous du dispositif de coupe (19) à faible distance par rapport aux rouleaux tranchants (17) ou des rouleaux de transport (38), distance qui est inférieure à la longueur des différentes bandes (S) à couper ou à transformer (fig. 5).

7. Dispositif selon les revendications 4 et 5, **caractérisé en ce que** :
- le magasin mobile (41) consiste en deux magasins partiels (41a, 41b) disposés en parallèle l'un derrière l'autre, qui présentent chacun un certain nombre de compartiments de réception (43) dont la dimension est de la moitié du nombre des bandes (S) à couper simultanément à partir d'une pièce de matériau (K), le plan de séparation entre les deux magasins partiels (41a, 41b) se trouvant dans le plan de coupe,
- les compartiments de réception (43) des magasins partiels (41a, 41b) s'étendent chacun environ en direction de la bande de mouvement des bandes (S) réciproquement écartées, les compartiments de réception (43) voisins des deux magasins partiels (41a, 41b) étant réciproquement décalés, en direction du plan de coupe, de la distance entre deux bandes (S) voisines (fig. 3 et 6).

8. Dispositif selon la revendication 7, **caractérisé en ce que** les deux magasins partiels (41a, 41b) peuvent être déplacés réciproquement dans le sens longitudinal, à partir de la position parallèle en succession, en direction du plan de coupe de la longueur d'un magasin et sont verticalement mobiles par rapport au plan de coupe de manière à ce que les compartiments de réception (43) des deux magasins partiels (41a, 41b) soient posés sur une ligne droite l'un à côté de l'autre (fig. 3).

9. Dispositif selon l'une des revendications 4 à 8, **caractérisé en ce que** :
- les compartiments de réception (43) du magasin mobile (41) peuvent être ouverts en bas et les compartiments de transfert (53) du magasin pivotant (51) sont ouverts en haut,
- les compartiments de transfert (53) du magasin pivotant (51) forment un prolongement des compartiments de réception (43) du magasin mobile (41) disposés en ligne droite l'un à côté de l'autre.

10. Dispositif selon l'une des revendications 7 à 9, **caractérisé en ce que** le nombre des compartiments de transfert (53) du magasin pivotant (51) est identique au nombre des bandes (S) à couper à partir d'une pièce de matériau (K) et, par conséquent, sont le double du nombre des compartiments de réception (43) d'une des deux parties (41a, 41b) du magasin mobile (41).

11. Dispositif selon l'une des revendications précédentes, **caractérisé en ce que** les extrémités d'entrée des compartiments de réception (43) du magasin mobile (41) et/ou les extrémités d'entrée des compartiments de transfert (53) du magasin pivotant (51) sont pourvues d'un chanfrein (45, 55) à la manière d'un entonnoir.

12. Dispositif selon l'une des revendications précédentes, **caractérisé en ce que** la coupe transversale des compartiments de réception (43) et des compartiments de transfert (53) a une configuration telle à ce que les différentes bandes (S) puissent y être maintenues de manière mobile sous friction.

13. Dispositif selon l'une des revendications précédentes, **caractérisé en ce que** les compartiments de réception (43) du magasin mobile (41) présentent latéralement des fentes ouvertes (49) pour l'engagement par groupe d'éléments d'éjection.

14. Dispositif selon la revendication 13, **caractérisé en ce que** les fentes (49) pour les éléments d'éjection sont disposées des deux côtés des deux magasins partiels (41a, 41b) de manière à ce qu'après le déplacement des magasins partiels (41a, 41b) et la disposition des compartiments de réception (43) sur une ligne droite l'un à côte de l'autre, les fentes (49) des deux magasins partiels (41a, 41b) se trouvent également juxtaposées.

15. Dispositif selon l'une des revendications précédentes, **caractérisé en ce que** les compartiments de transfert (53) du magasin pivotant (51) présentent du côté inférieur, s'ils sont en position horizontale, des fentes ouvertes (59) pour l'engagement par groupe de poussoirs d'éjection (61).

16. Dispositif selon la revendication 15, **caractérisé en ce que** :
- les bandes de guidage (68) sont formées par un plateau de guidage (67) avec des surfaces de guidage (69) disposées en parallèle l'une à côté de l'autre pour les bandes individuelles (S),
- les bandes de guidage (68), lorsque le magasin pivotant (51) est en position horizontale, sont alignées sur les compartiments de transfert (53) de ce dernier,
- les bandes de guidage (68) présentent au fond une fente (71) à travers laquelle s'engagent d'en bas les poussoirs d'éjection (61) qui, simultanément, s'étendent vers le haut dans les fentes (59) ouvertes en bas des compartiments de transfert (53) pour le transfert par groupe des bandes individuelles (S) des compartiments de transfert (53) sur les bandes de guidage (68).

17. Dispositif selon la revendication 16, **caractérisé en ce qu**'au point de transfert des bandes (S) entre le magasin pivotant (51) couché horizontalement et les bandes de guidage (68), les surfaces de guidage (69) présentent, côté supérieur, une ouverture de réception (73) chanfreinée vers l'intérieur à la manière d'un cône pour les bandes (S) avec un couvercle supérieur (75), avec une surface de guidage (77) à la manière d'un aiguillage (fig. 7 et 7a).

18. Dispositif selon l'une des revendications précédentes, **caractérisé en ce que** les poussoirs d'éjection (61) s'étendent en saillie vers le haut à partir d'un transporteur en élévation se déplaçant en va-et-vient ainsi que vers le haut et vers le bas, qui est disposé sous les bandes de guidage (68) pour les bandes (S) et qui travaille au rythme de la machine d'emballage.

19. Dispositif selon l'une des revendications précédentes, **caractérisé en ce que** le nombre des bandes de guidage (68) est égal à la moitié du nombre des bandes (S) à couper à partir d'une pièce de matériau (K) et est égal à la moitié du nombre des compartiments de transfert (53) dans le magasin pivotant (51) et ainsi, égal au nombre des compartiments de réception (43) d'une partie (41a, 41b) du magasin mobile (41).

20. Dispositif selon la revendication 19, **caractérisé en ce que** le magasin pivotant (51) peut être déplacé d'une distance (a), transversalement par rapport à la direction de transport des bandes de guidage (68), qui est égale à la moitié de la distance (2a) entre deux bandes de guidage (68) correspondant à la largeur des bandes (S) emballées.

21. Dispositif selon l'une des revendications précédentes, **caractérisé en ce que** :
- sous le dispositif de coupe (19), deux magasins mobiles de même type (41, 41′) sont logés de manière espacée dans un poste mobile (47), qui peuvent être déplacés du milieu du poste mobile (47) ensemble, simultanément, alternativement vers l'une ou l'autre extrémité du poste mobile (47),
- à chaque extrémité de la course de déplacement, un magasin pivotant (51, 51′) est disposé dont chacun coopère avec un des magasins mobiles (41, 41′),
- les bandes de guidage (68) pour les bandes individuelles (S) s'étendent sous les magasins pivotants (51, 51′) en direction du déplacement des deux magasins mobiles (41, 41′) vers la machine d'emballage.

22. Dispositif selon la revendication 9, **caractérisé en ce que**, sur le coté inférieur du magasin mobile (41), une barre de verrouillage mobile est disposée pour fermer et libérer les extrémités inférieures des compartiments de réception (43).
